# EUROPÄISCHE PATENTSCHRIFT

(11) **EP 1 020 559 B1**
(45) Veröffentlichungstag und Bekanntmachung des Hinweises auf die Patenterteilung: **13.04.2005**
(21) Anmeldenummer: 99123079.8
(22) Anmeldetag: 22.11.1999
(51) Int. Cl.: D21F 5/00, D21G 1/00, D21G 7/00

(54) **Trocknungs- und Glättungseinheit für Faserstoffbahnen**
Device for drying and smoothing fibrous webs
Dispositif pour secher et lisser des bandes fibreuses

(30) Priorität: 15.01.1999 DE 19901400
(43) Veröffentlichungstag der Anmeldung: 19.07.2000
(73) Patentinhaber: Voith Paper Patent GmbH, 89522 Heidenheim (DE)
(72) Erfinder: Oechsle, Markus, 73566 Bartholomae (DE)

(56) Entgegenhaltungen:
- EP-A- 0 742 313
- GB-A- 2 039 014

## Beschreibung

Die Erfindung betrifft Verfahren und dazugehörige Vorrichtung zur Trocknung und Glättung einer Faserstoffbahn, insbesondere einer Papierbahn, in einer Maschine zur Herstellung und/oder Veredlung derselben, bestehend aus zumindest einer Trockenpartie, in der die Faserstoffbahn über mehrere beheizte Zylinder geführt wird und einem Kalander mit mehreren Glättspalten. Solches Verfahren bzw. solche Vorrichtung ist z.B. aus EP 0 742 313 A2 bekannt.

Um dabei ein möglichst gleichmäßiges Feuchtequerprofil zu erreichen, werden die Faserstoffbahnen bisher sehr stark ausgetrocknet und am Ende des Trocknungsvorganges wieder befeuchtet. Dies erfordert sehr viel Energie und lange Trockenpartien.

Herkömmliche SC-Papiere erreichen beispielsweise 97% - 98% Trockengehalt am Ende der Trockenpartie bei einem guten Feuchtequerprofil von 2 Sigma von ca. 0,15% bis 0,3%. Durch die Befeuchtung am Ende der Trockenpartie wird dabei der Trockengehalt auf 91% bis 93% gesenkt. Nach einer "Reifezeit" der Papierrolle, in der sich auch ein Ausgleich des Feuchtegehaltes über die Dicke des Papiers hin vollzieht, wird das Papier einem Kalander zugeführt.

Zur Effektivierung des Herstellungsprozesses besteht jedoch ein steigendes Interesse, das Kalandrieren unmittelbar an den Trocknungsvorgang anzuschließen. Durch den Wegfall der o. g. "Reifezeit" verschlechtert sich jedoch inbesondere bei hohen Geschwindigkeiten das Feuchtequerprofil der Faserstoffbahn erheblich.

Das am Ende der Trockenpartie erfaßte Feuchtequerprofil wird hierbei zur Steuerung der Beeinflussungseinrichtung am Ende der Trockenpartie und eventuell auch vorhandener Dampfblaskästen in einer der Trockenpartie vorgelagerten Pressenpartie verwendet. Dies ist nicht nur ungenau, sondern auch mit langen Reaktionszeiten verbunden, was die Ausschußquote erhöht.

Die Aufgabe der Erfindung ist es daher, Verfahren und Vorrichtung zur Trocknung und Glättung von Faserstoffbahnen derart weiterzuentwickeln, daß das Kalandrieren dem Trocknungsvorgang insbesondere auch bei hohen Geschwindigkeiten sowie bei Gewährleistung eines möglichst guten Feuchtequerprofils unmittelbar angeschlossen werden kann.

Erfindungsgemäß wurde die Aufgabe dadurch gelöst, daß hinsichtlich der Verfahren zumindest eine Beeinflussung der Feuchteverteilung über die Dicke und/oder des Feuchtequerprofils in den ersten beiden Dritteln der Trockenpartie und zumindest eine weitere Beeinflussung im letzten Drittel der Trockenpartie und/oder zwischen der Trockenpartie und dem Kalander erfolgt.

Vorzugsweise wird dabei die Faserstoffbahn in der Trockenpartie höchstens bis auf einen Trockengehalt von 93% getrocknet und innerhalb der Trockenpartie mehrfach auf das Feuchtequerprofil der Faserstoffbahn Einfluß genommen und/oder die Feuchteverteilung über die Dicke der Faserstoffbahn während des Trocknungsvorganges an mehreren Orten über die Befeuchtung oder Trocknung zumindest einer Seite der Faserstoffbahn möglichst gleichmäßig ausgebildet.

Durch die Begrenzung des Trockengehaltes der Faserstoffbahn in der Trockenpartie, der vorzugsweise auch höchstens 91% betragen kann, ergeben sich erhebliche Energieeinsparungen.

Die Gewährleistung eines guten, gleichmäßigen Feuchtequerprofils, quer zur Faserstoffbahn betrachtet, wird über die Beeinflussung desselben an mehreren Orten innerhalb der Trockenpartie erreicht.

Desweiteren hat eine relativ gleichmäßige Feuchteverteilung über die Dicke der Faserstoffbahn während des Trocknungsvorganges den Vorteil, daß man am Ende der Trockenpartie mit einer geringen Befeuchtung oder Trocknung auskommt. Infolgedessen muß auch nicht zum Erreichen eines guten Feuchtequerprofils zu stark getrocknet werden.

Es kann von Vorteil sein, wenn zumindest eine Beeinflussung bei einem Feuchtegehalt zwischen 50 % und 15 %, vorzugsweise zwischen 25 % und 15 % und eine weitere Beeinflussung bei einem Feuchtegehalt zwischen 20 % und 8 %, vorzugsweise zwischen 15 % und 8 % realisiert wird.

Wegen der guten Feuchteverteilung bzw. dem guten Feuchtequerprofils am Ende der Trockenpartie ist es möglich, daß die Faserstoffbahn die Trockenpartie sowie den Kalander mit einer Geschwindigkeit von mehr als 1200 m/min, vorzugsweise von mehr als 1500 m/min duchläuft. Dabei ist es insbesondere von Vorteil, wenn die Faserstoffbahn im Kalander beheizt und über die Breite der Faserstoffbahn zonenweise steuerbar gepreßt und bedampft wird.

Die Intensität der Befeuchtung oder Trocknung sollte zumindest an einigen Orten zur Beeinflussung des Feuchtequerprofils zonenweise über die Breite der Faserstoffbahn einstellbar sein. Die Einstellung der Zonen sollte jeweils auf der Basis der nachgeordneten Messung des Feuchtequerprofils erfolgen. Die Zonenbreite sollte möglichst klein sein und unter 50 mm, vorzugsweise unter 25 mm liegen.

Die dazugehörige Vorrichtung ist dadurch gekennzeichnet, daß einerseits der Faserstoffbahn zumindest in einem der ersten beiden Drittel sowie im letzten Drittel der Trockenpartie und/oder in dem Bereich zwischen der Trockenpartie und dem Kalander wenigstens eine Beeinflussungseinrichtung zugeordnet ist und/oder andererseits der Faserstoffbahn zumindest in einem Bereich, in dem sie einen Feuchtegehalt zwischen 50 % und 15 %, vorzugsweise zwischen 25 % und 15 % sowie zumindest in einem Bereich, in dem sie einen Feuchtegehalt zwischen 20 % und 8 %, vorzugsweise zwischen 15 % und 8 % besitzt, wenigstens eine Beeinflussungseinrichtung zugeordnet ist. Im Ergebnis kommen zumindest zwei Beeinflussungseinrichtungen zum Einsatz.

Zur Gewährleistung einer möglichst feinen Wasserverteilung sollten die Beeinflussungseinrichtungen zur Befeuchtung insbesondere im letzten Drittel der Trockenpartie das Wasser mit möglichst geringer Tropfengröße im Bereich von weniger als 100 um vorzugsweise weniger als 80 um zur Faserstoffbahn sprühen.

Außerdem sollte die Division der Faserstoffbahnlänge zwischen der letzten Beeinflussung der Feuchteverteilung über die Dicke und/oder des Feuchtequerprofils insbesondere über eine Befeuchtung und dem ersten Glättspalt des folgenden Kalanders dividiert durch die Geschwindigkeit der Faserstoffbahn mindestens eine Sekunde betragen. Diese minimale Penetrationszeit erlaubt das Eindringen des aufgesprühten Wassers in die Faserstoffbahn bis zum Beginn des Glättvorganges.

Den Beeinflussungseinrichtungen sind dabei Feuchtequerprofil-Meßeinheiten zugeordnet, welche auf die Steuerung der Beeinflussungseinrichtungen einwirken.

Zur Gewährleistung einer kurzen Reaktionszeit bzw. einer optimalen Ausregelung sollte möglichst jeder Beeinflussungseinrichtung jeweils eine Feuchtequerprofil-Meßeinheit zugeordnet, vorzugsweise nachgeordnet sein.

Es ist auch möglich, daß mehrere Feuchtequerprofil-Meßeinheiten vorhanden sind und jeder Feuchtequerprofil-Meßeinheit ein oder zwei Beeinflussungseinrichtungen zugeordnet sind.

Die Feuchteverteilung über die Dicke und Breite der Faserstoffbahn kann mit Vorteil noch dadurch beeinflußt werden, daß sich in einer der Trockenpartie vorgelagerten Pressenpartie zur Entwässerung derselben zumindest ein quer zur Faserstoffbahn zonenweise steuerbarer Dampfblaskasten zur Erwärmung der Faserstoffbahn befindet.

Für das Erreichen guter Werte an Glanz und Glätte der Faserstoffbahn ist es wesentlich, daß der Kalander aus zumindest drei Glättwalzen besteht, welche paarweise jeweils einen Glättspalt bilden, wobei zumindest eine Glättwalze beheizt und zumindest eine Glättwalze durchbiegungsgesteuert ausgeführt ist. Auch eine Befeuchtung im Kalander kann das Ergebnis verbessern, wobei Beheizung und/oder Befeuchtung (meist mit Dampf) vorzugsweise zonenweise steuerbar sein sollten.

In Trockenpartien, in denen vorwiegend nur eine Seite der Faserstoffbahn mit beheizten Zylindern in Kontakt kommt, ist es im allgemeinen ausreichend, wenn zumindest überwiegend nur dieser Seite der Faserstoffbahn Beeinflussungseinrichtungen vorzugsweise zur Befeuchtung zugeordnet sind. Lediglich im letzten Drittel der Trockenpartie kann es wegen der Trocknung der äußeren Bereiche der Faserstoffbahn notwendig sein, beiden Seiten der Faserstoffbahn zumindest jeweils eine Beeinflussungseinrichtung zuzuordnen.

Falls beide Seiten der Faserstoffbahn in erheblichem Umfang mit beheizten Zylindern in Kontakt kommen, sollten auch beiden Seiten Beeinflussungseinrichtungen zur Befeuchtung zugeordnet sein.

Nachfolgend soll die Erfindung an einem Ausführungsbeispiel näher erläutert werden. In der beigefügten Zeichnung zeigt die Figur eine schematische Darstellung einer Pressen- und Trockenpartie sowie eines Kalanders.

In der Pressenpartie 8 durchläuft die Faserstoffbahn 1 gemeinsam mit wenigstens einem Preßfilz 13 zumindest einen von zwei Preßwalzen 14 gebildeten Preßspalt. Hierbei nimmt der Preßfilz 13 das ausgepreßte Wasser auf und führt es von der Faserstoffbahn 1 weg. Danach gelangt die Fasertoffbahn 1 zur Trockenpartie 2 die aus mehreren Trockengruppen besteht, in denen die Faserstoffbahn 1 gemeinsam mit einem Trockensieb 12 abwechselnd über beheizte Zylinder 3 und vorzugsweise besaugte Leitwalzen 11 läuft. Dabei berührt die Unterseite der Faserstoffbahn 1 die beheizten Zylinder 3 und das Trockensieb die Leitwalzen 11.

Nach erfolgter Trocknung wird die Faserstoffbahn 1 zu einem Kalander 4 zur Erzeugung von Glanz und Glätte geführt.

Dieser Kalander 4 besteht hier beispielhaft aus sechs übereinander angeordneten Glättwalzen 10, die paarweise fünf Glättspalte 5 bilden, wobei von zwei benachbarten Glättwalzen 5 eine beheizt und die andere durchbiegungsgesteuert ausgeführt ist.

In der Pressenpartie 8 befindet sich ein Dampfblaskasten 9, der quer zur Faserstoffbahn 1 zonenweise steuerbar ist und das Feuchtequerprofil beeinflußt. Am Anfang der Trockenpartie 2 ist hierzu eine Feuchtequerprofil-Meßeinheit 7 angeordnet, welche auf den Dampfblaskasten 9 einwirkt. Des weiteren befinden sich am Anfang der Trockenpartie 2 eine der beheizten Unterseite der Faserstoffbahn 1 zugeordnete Beeinflussungseinrichtung 6 sowie am Ende der Trockenpartie 2 zwei, auf verschiedenen Seiten der Faserstoffbahn 1 angeordnete, weitere Beeinflussungseinrichtungen 6 zur Befeuchtung. Alle Beeinflussungseinrichtungen 6 sind zonenweise steuerbar, wobei die Zonenbreite 25 - 30 mm beträgt und die versprühten Wassertropfen kleiner als 100 um sind, und von nachgeordneten Feuchtequerprofil-Meßeinheiten 7 beeinflußt. Während jedoch die Feuchtequerprofil-Meßeinheit 7 der ersten Beeinflussungseinrichtung 6 vor den letzten beiden Beeinflussungseinrichtungen 6 angeordnet ist, besitzen die letzten beiden Beeinflussungseinrichtungen 6 der Trockenpartie 2 eine gemeinsame, zwischen Trockenpartie 2 und Kalander 4 vorhandene Feuchtigkeitsquerprofil-Meßeinheit 7.

Ergänzend wird auch die Möglichkeit dargestellt, daß das Feuchtequerprofil und damit Glanz und Glätte im Kalander 4 mittels einer weiteren Beeinflussungseinrichtung 6 sowie einer nachfolgenden Feuchtigkeitsquerprofil-Meßeinheit 7 beeinflußt wird. Nach dem Kalander wird die Faserstoffbahn aufgewickelt und weiterverarbeitet.

Es sind hierbei jedoch auch andere Gestaltungen der Trockenpartie 2 möglich, wobei beispielsweise beide Seiten der Faserstoffbahn 1 zumindest im Endbereich der Trockenpartie 2 mit beheizten Zylindern 3 in Kontakt kommen. In diesen Fällen können zunehmend auch auf beiden Seiten der Faserstoffbahn 1 Beeinflussungseinrichtungen 6 zur Befeuchtung angeordnet sein.

Das dargestellte Beispiel ermöglicht Geschwindigkeiten von mehr als 1500 m/min, wobei die Beeinflussungseinrichtungen 6 innerhalb der Trockenpartie 2 in einen Bereich zwischen 40 % und 20 % Feuchtegehalt am Anfang der Trockenpartie 2 sowie in einem Bereich zwischen 15 % und 10 % am Ende der Trockenpartie 2 angeordnet sind. Prinzipiell sind natürlich auch noch mehr Beeinflussungseinrichtungen 6 innerhalb der Trockenpartie 2 einsetzbar. Dabei beträgt die Faserstoffbahnlänge zwischen der letzten Beeinflussungseinrichtung 6 zur Befeuchtung und dem ersten Glättspalt 5 beispielsweise 30 m, was das ausreichende Eindringen des Wassers in die Faserstoffbahn 1 bis zum Glätten erlaubt.

Durch die beständige Einflußnahme auf das Feuchtequerprofil sowie die Feuchteverteilung über die Dicke der Faserstoffbahn 1 muß nicht mehr so stark in der Trockenpartie 2 getrocknet werden.

In der Folge sind Trockengehalte von maximal 93 % beziehungsweise 91 % ausreichend, was zu großen Energieeinsparungen führt beziehungsweise die Trockenpartie 2 verkürzt.

Die Messung des Feuchtequerprofils kann zum Beispiel auf bekannte Weise mit Infrarot-Technik erfolgen.

## Patentansprüche

1. Verfahren zur Trocknung und Glättung einer Faserstoffbahn (1), insbesondere einer Papierbahn, in einer Maschine zur Herstellung und/oder Veredlung derselben, bestehend aus zumindest einer Trockenpartie (2), in der die Faserstoffbahn (1) über mehrere beheizte Zylinder (3) geführt wird und einem Kalander mit mehreren Glättspalten (5), **dadurch gekennzeichnet, daß** zumindest eine Beeinflussung der Feuchteverteilung über die Dicke und/oder des Feuchtequerprofils in den ersten beiden Dritteln der Trockenpartie (2) und zumindest eine weitere Beeinflussung im letzten Drittel der Trockenpartie (2) und/oder zwischen der Trockenpartie (2) und dem Kalander (4) erfolgt.

2. Verfahren nach Anspruch 1, **dadurch gekennzeichnet, daß**
die Faserstoffbahn (1) in der Trockenpartie (2) höchstens bis auf einen Trockengehalt von 93% getrocknet und innerhalb der Trockenpartie (2) mehrfach auf das Feuchtequerprofil der Faserstoffbahn (1) Einfluß genommen wird.

3. Verfahren nach Anspruch 2, **dadurch gekennzeichnet, daß**
die Faserstoffbahn (1) in der Trockenpartie (2) höchstens bis auf einen Trockengehalt von 91 % getrocknet wird.

4. Verfahren nach einem der vorhergehenden Ansprüche, **dadurch gekennzeichnet, daß**
die Feuchteverteilung über die Dicke der Faserstoffbahn (1) während des Trocknungsvorganges an mehreren Orten vorzugsweise über die Befeuchtung zumindest einer Seite der Faserstoffbahn (1) möglichst gleichmäßig ausgebildet wird.

5. Verfahren nach einem der vorhergehenden Ansprüche, **dadurch gekennzeichnet, daß**
zumindest eine Beeinflussung der Feuchteverteilung über die Dicke und/oder des Feuchtequerprofil bei einem Feuchtegehalt zwischen 50 % und 15 %, vorzugsweise zwischen 25 % und 15 % erfolgt.

6. Verfahren nach einem der vorhergehenden Ansprüche, **dadurch gekennzeichnet, daß**
zumindest eine Beeinflussung der Feuchteverteilung über die Dicke und/oder des Feuchtequerprofils bei einem Feuchtegehalt zwischen 20 % und 8 %, vorzugsweise zwischen 15 % und 8 % erfolgt.

7. Verfahren nach einem der vorhergehenden Ansprüche, **dadurch gekennzeichnet, daß**
die Faserstoffbahn (1) die Trockenpartie (1) sowie den Kalander (4) mit einer Geschwindigkeit von mehr als 1200 m/min, vorzugsweise von mehr als 1500 m/min duchläuft.

8. Verfahren nach einem der vorhergehenden Ansprüche, **dadurch gekennzeichnet, daß**
die Division der Faserstoffbahnlänge zwischen der letzten Beeinflussung der Feuchteverteilung über die Dicke und/oder des Feuchtequerprofils, insbesondere über eine Befeuchtung, und dem ersten Glättspalt (5) des folgenden Kalanders (4) dividiert durch die Geschwindigkeit der Faserstoffbahn (1) mindestens eine Sekunde beträgt.

9. Verfahren nach einem der vorhergehenden Ansprüche, **dadurch gekennzeichnet, daß**
die Faserstoffbahn (1) im Kalander(4) beheizt und über die Breite der Faserstoffbahn (1) zonenweise steuerbar gepreßt wird.

10. Verfahren nach einem der vorhergehenden Ansprüche, **dadurch gekennzeichnet, daß**
die Intensität der Beeinflussung über eine Befeuchtung und/oder Trocknung zonenweise über die Breite der Faserstoffbahn (1) einstellbar ist.

11. Verfahren nach Anspruch 10, **dadurch gekennzeichnet, daß**
die Intensität der Befeuchtung und/oder Trocknung vorzugsweise zonenweise von zumindest einer dieser Beeinflussungseinrichtung (6) nachgeordneten Messung des Feuchtequerprofils der Faserstoffbahn (1) beeinflußt wird.

12. Vorrichtung zur Trocknung und Glättung einer Faserstoffbahn (1), insbesondere einer Papierbahn, in einer Maschine zur Herstellung und/oder Veredlung derselben, bestehend aus zumindest einer Trockenpartie (2), in der die Faserstoffbahn (1) über mehrere beheizte Zylinder (3) geführt wird und einem Kalander mit mehreren Glättspalten (5) insbesondere zur Durchführung des Verfahrens nach einem der vorhergehenden Ansprüche, **dadurch gekennzeichnet, daß**
der Faserstoffbahn (1) wenigstens zwei Beeinflussungseinrichtungen (6) zur Trocknung oder Befeuchtung zugeordnet sind, von denen zumindest eine in einem der ersten beiden Drittel der Trockenpartie sowie zumindest eine weitere im letzten Drittel der Tröckenpartie (2) und/oder im Bereich zwischen der Trockenpartie (2) und dem Kalander (4) zugeordnet ist, und/oder von denen zumindest eine in einem Bereich, in dem die Faserstoffbahn (1) einen Feuchtegehalt zwischen 50 % und 15 %, vorzugsweise zwischen 25 % und 15 % besitzt, sowie zumindest eine weitere in einem Bereich, in dem sie einen Feuchtegehalt zwischen 20 % und 8 %, vorzugsweise zwischen 15 % und 8 % besitzt, angeordnet ist.

13. Vorrichtung nach Anspruch 12, **dadurch gekennzeichnet, daß**
die Beeinflussungseinrichtungen (6) zur Befeuchtung insbesondere im letzten Drittel der Trockenpartie (2) Wasser mit möglichst geringer Tropfengröße im Bereich von weniger als 100 µm, vorzugsweise weniger als 80 µm zur Faserstoffbahn (1) sprühen.

14. Vorrichtung nach Anspruch 12 oder 13, **dadurch gekennzeichnet, daß**
die Beeinflussungseinrichtungen (6) hinsichtlich der Intensität quer zur Faserstoffbahn (1) zonenweise steuerbar sind.

15. Vorrichtung nach Anspruch 14, **dadurch gekennzeichnet, daß**
die Zonenbreite zumindest einer Beeinflussungseinrichtung (6) kleiner als 50 mm, vorzugsweise kleiner als 25 mm ist.

16. Vorrichtung nach Anspruch 12 oder 15, **dadurch gekennzeichnet, daß**
den Beeinflussungseinrichtungen (6) Feuchtequerprofil-Meßeinheiten (7) zugeordnet sind, welche auf die Steuerung der Beeinflussungseinrichtungen (6) einwirken.

17. Vorrichtung nach Anspruch 16, **dadurch gekennzeichnet, daß**
jeder Beeinflussungseinrichtung (6) jeweils eine Feuchtequerprofil-Meßeinheit (7) folgt.

18. Vorrichtung nach Anspruch 16 oder 17, **dadurch gekennzeichnet, daß**
mehrere Feuchtequerprofil-Meßeinheiten (7) vorhanden sind und jeder Feuchtequerprofil-Meßeinheiten (7) ein oder zwei Beeinflussungseinrichtungen (6) zugeordnet sind.

19. Vorrichtung nach einem der Ansprüche 12 bis 18, **dadurch gekennzeichnet, daß**
sich in einer der Trockenpartie (2) vorgelagerten Pressenpartie (8) zur Entwässerung zumindest ein quer zur Faserstoffbahn (1) zonenweise steuerbarer Dampfblaskasten (9) zur Erwärmung der Faserstoffbahn (1) befindet.

20. Vorrichtung nach einem der Ansprüche 12 bis 19, **dadurch gekennzeichnet, daß**
der Kalander (4) aus zumindest drei Glättwalzen (10) besteht, welche paarweise jeweils einen Glättspalt (5) bilden, wobei zumindest eine Glättwalze (10) beheizt und zumindest eine Glättwalze (10) durchbiegungsgesteuert ausgeführt ist.

21. Vorrichtung nach einem der Ansprüche 12 bis 20, **dadurch gekennzeichnet, daß**
zumindest vorwiegend nur eine Seite der Faserstoffbahn (1) mit beheizten Zylindern (3) in Kontakt kommt und zumindest überwiegend nur dieser Seite der Faserstoffbahn (1) Beeinflussungseinrichtungen (6) zugeordnet sind.

22. Vorrichtung nach Anspruch 21, **dadurch gekennzeichnet, daß**
im letzten Drittel der Trockenpartie (2) beiden Seiten der Faserstoffbahn (1) zumindest jeweils eine Beeinflussungseinrichtung (6) zugeordnet ist.

23. Vorrichtung nach einem der Ansprüche 12 bis 21, **dadurch gekennzeichnet, daß**
beiden Seiten Beeinflussungseinrichtungen (6) zugeordnet sind und vorzugsweise beide Seiten der Faserstoffbahn (1) mit beheizten Zylindern (3) in Kontakt kommen.

## Claims

1. Method for drying and smoothing a fibrous web (1), in particular a paper web, in a machine for producing and/or finishing the same, comprising at least one drying section (2), in which the fibrous web (1) is led over a plurality of heated cylinders (3) and a calender having a plurality of smoothing nips (5), **characterized in that** at least one influence is exerted on the moisture distribution over the thickness and/or on the moisture transverse profile in the first two thirds of the drying section (2), and at least one further influence is exerted in the last third of the drying section (2) and/or between the drying section (2) and the calender (4).

2. Method according to Claim 1, **characterized in that** the fibrous web (1) is dried at most to a dryness content of 93% in the drying section (2) and, within the drying section (2), an influence is repeatedly exerted on the moisture transverse profile of the fibrous web (1).

3. Method according to Claim 2, **characterized in that** the fibrous web (1) is dried at most to a dryness content of 91% in the drying section (2).

4. Method according to one of the preceding claims, **characterized in that** the moisture distribution over the thickness of the fibrous web (1) is formed as uniformly as possible during the drying operation at a plurality of locations, preferably by moistening at least one side of the fibrous web (1) .

5. Method according to one of the preceding claims, **characterized in that** at least one influence is exerted on the moisture distribution over the thickness and/or the moisture transverse profile at a moisture content between 50% and 15%, preferably between 25% and 15%.

6. Method according to one of the preceding claims, **characterized in that** at least one influence is exerted on the moisture distribution over the thickness and/or the moisture transverse profile at a moisture content between 20% and 8%, preferably between 15% and 8%.

7. Method according to one of the preceding claims, **characterized in that** the fibrous web (1) runs through the drying section (1). and the calender (4) at a speed of more than 1200 m/min, preferably of more than 1500 m/min.

8. Method according to one of the preceding claims, **characterized in that** the division of the fibrous web length between the last influence on the moisture distribution over the thickness and/or the moisture transverse profile, in particular via moistening, and the first smoothing nip (5) of the following calender (4) divided by the speed of the fibrous web (1) is at least one second.

9. Method according to one of the preceding claims, **characterized in that** the fibrous web (1) is heated in the calender (4) and is pressed zone by zone in a controllable manner over the width of the fibrous web (1).

10. Method according to one of the preceding claims, **characterized in that** the intensity of the influence via moistening and/or drying can be adjusted zone by zone over the width of the fibrous web (1).

11. Method according to Claim 10, **characterized in that** the intensity of the moistening and/or drying is preferably influenced zone by zone by at least one measurement of the moisture transverse profile of the fibrous web (1) arranged after this influencing device (6).

12. Device for drying and smoothing a fibrous web (1), in particular a paper web, in a machine for producing and/or finishing the same, comprising at least one drying section (2), in which the fibrous web (1) is led over a plurality of heated cylinders (3) and a calender having a plurality of smoothing nips (5), in particular for carrying out the method according to one of the preceding claims, **characterized in that** the fibrous web (1) is assigned at least two influencing devices (6) for drying or moistening, of which at least one is assigned in one of the first two thirds of the drying section and at least one further is assigned in the last third of the drying section (2) and/or in the region between the drying section (2) and the calender (4), and/or of which at least one is arranged in a region in which the fibrous web (1) has a moisture content between 50% and 15%, preferably between 25% and 15%, and at least one further is arranged in a region in which the said fibrous web (1) has a moisture content between 20% and 8%, preferably between 15% and 8%.

13. Device according to Claim 12, **characterized in that** the influencing devices (6) for moistening, in particular in the last third of the drying section (2), spray water with the smallest possible droplet size in the region of less than 100 µm, preferably less than 80 µm, towards the fibrous web (1).

14. Device according to Claim 12 or 13, **characterized in that** the intensity of the influencing devices (6) can be controlled zone by zone transversely with respect to the fibrous web (1).

15. Device according to Claim 14, **characterized in that** the zone width of at least one influencing device (6) is less than 50 mm, preferably less than 25 mm.

16. Device according to Claim 12 or 15, **characterized in that** the influencing devices (6) are assigned moisture transverse profile measuring units (7), which act on the control system of the influencing devices (6).

17. Device according to Claim 16, **characterized in that** each influencing device (6) is in each case followed by a moisture transverse profile measuring unit (7).

18. Device according to Claim 16 or 17, **characterized in that** there are a plurality of moisture transverse profile measuring units (7) and each moisture transverse profile measuring unit (7) is assigned one or two influencing devices (6).

19. Device according to one of Claims 12 to 18, **characterized in that** in a press section (8) arranged before the drying section (2) for the purpose of dewatering there is at least one steam blower box (9) which can be controlled zone by zone transversely with respect to the fibrous web (1) in order to heat the fibrous web (1).

20. Device according to one of Claims 12 to 19, **characterized in that** the calender (4) comprises at least three smoothing rolls (10) which in pairs in each case form a smoothing nip (5), at least one smoothing roll (10) being heated and at least one smoothing roll (10) being of controlled deflection design.

21. Device according to one of Claims 12 to 20, **characterized in that**, at least predominantly, only one side of the fibrous web (1) comes into contact with heated cylinders (3) and, at least predominantly, only this side of the fibrous web (1) is assigned influencing devices (6).

22. Device according to Claim 21, **characterized in that**, in the last third of the drying section (2), both sides of the fibrous web (1) are assigned at least one influencing device (6) in each case.

23. Device according to one of Claims 12 to 21, **characterized in that** both sides are assigned influencing devices (6) and preferably both sides of the fibrous web (1) come into contact with heated cylinders (3).

## Revendications

1. Procédé pour sécher et lisser une bande fibreuse (1), notamment une bande de papier dans une machine de fabrication et/ou d'amélioration du papier, se composant d'au moins une section de séchage (2) dans laquelle la bande fibreuse (1) est guidée sur plusieurs cylindres chauffés (3) et d'une calandre comprenant plusieurs fentes de lissage (5), **caractérisé en ce que** l'on exerce une influence au moins sur la répartition d'humidité sur l'épaisseur et/ou sur le profil transversal d'humidité dans les deux premiers tiers de la section de séchage (2) et que l'on exerce une influence supplémentaire au moins dans le dernier tiers de la section de séchage (2) et/ou entre la section de séchage (2) et la calandre (4).

2. Procédé selon la revendication 1, **caractérisé en ce que** la bande fibreuse (1) est séchée dans la section de séchage (2) au maximum jusqu'à une teneur en matières sèches de 93% et l'on exerce une influence à l'intérieur de la section de séchage (2) plusieurs fois sur le profil transversal d'humidité de la bande fibreuse (1).

3. Procédé selon la revendication 2, **caractérisé en ce que** la bande fibreuse (1) est séchée dans la section de séchage (2) au maximum jusqu'à une teneur en matières sèches de 91%.

4. Procédé selon l'une quelconque des revendications précédentes, **caractérisé en ce que** la répartition d'humidité sur l'épaisseur de la bande fibreuse (1) pendant l'opération de séchage est réalisée de manière aussi uniforme que possible en plusieurs endroits de préférence par le biais d'une humidification d'au moins un côté de la bande fibreuse (1).

5. Procédé selon l'une quelconque des revendications précédentes, **caractérisé en ce que** l'on exerce une influence au moins sur la répartition d'humidité sur l'épaisseur et/ou sur le profil transversal d'humidité dans le cas d'une teneur en humidité comprise entre 50% et 15%, de préférence entre 25% et 15%.

6. Procédé selon l'une quelconque des revendications précédentes, **caractérisé en ce que** l'on exerce une influence au moins sur la répartition d'humidité sur l'épaisseur et/ou sur le profil transversal d'humidité pour une teneur en humidité comprise entre 20% et 8%, de préférence entre 15% et 8%.

7. Procédé selon l'une quelconque des revendications précédentes, **caractérisé en ce que** la bande fibreuse (1) passe à travers la section de séchage (2) ainsi que la calandre (4) avec une vitesse de plus de 1200 m/min, de préférence de plus de 1500 m/min.

8. Procédé selon l'une quelconque des revendications précédentes, **caractérisé en ce que** la division de la longueur de la bande fibreuse entre la dernière influence sur la répartition de l'humidité sur l'épaisseur et/ou sur le profil transversal d'humidité, en particulier par le biais d'une humidification, et la première fente de lissage (5) de la calandre suivante (4) divisée par la vitesse de la bande fibreuse (1) vaut au moins une seconde.

9. Procédé selon l'une quelconque des revendications précédentes, **caractérisé en ce que** la bande fibreuse (1) est chauffée dans la calandre (4) et est pressée de manière commandable par zones sur la largeur de la bande fibreuse (1).

10. Procédé selon l'une quelconque des revendications précédentes, **caractérisé en ce que** l'intensité de l'influence peut être ajustée par le biais d'une humidification et/ou d'un séchage par zones sur la largeur de la bande fibreuse (1).

11. Procédé selon la revendication 10, **caractérisé en ce que** l'intensité de l'humidification et/ou du séchage est influencée de préférence par zones par au moins une mesure du profil transversal d'humidité de la bande fibreuse (1), en aval de ce dispositif d'influence (6).

12. Dispositif de séchage et de lissage d'une bande fibreuse (1), notamment d'une bande de papier, dans une machine de fabrication et/ou d'amélioration de papier, se composant d'au moins une section de séchage (2) dans laquelle la bande fibreuse (1) est guidée sur plusieurs cylindres chauffés (3) et d'une calandre comprenant plusieurs fentes de lissage (5), notamment pour mettre en oeuvre le procédé selon l'une quelconque des revendications précédentes, **caractérisé en ce que** l'on associe à la bande fibreuse (1) au moins deux dispositifs d'influence (6) pour le séchage ou l'humidification, dont au moins un est associé dans l'un des deux premiers tiers de la section de séchage et au moins un autre est associé dans le dernier tiers de la section de séchage (2) et/ou dans la région entre la section de séchage (2) et la calandre (4), et/ou dont au moins un est disposé dans une région dans laquelle la bande fibreuse (1) possède une teneur en humidité comprise entre 50% et 15%, de préférence entre 25% et 15%, et dont au moins un autre est disposé dans une région dans laquelle elle possède une teneur en humidité comprise entre 20% et 8%, de préférence entre 15% et 8%.

13. Dispositif selon la revendication 12, **caractérisé en ce que** les dispositifs d'influence (6) pour l'humidification notamment dans le dernier tiers de la section de séchage (2) pulvérisent de l'eau ayant une taille de gouttelettes aussi petite que possible dans la plage de moins de 100 µm, de préférence de moins de 80 µm, vers la bande fibreuse (1).

14. Dispositif selon la revendication 12 ou 13, **caractérisé en ce que** les dispositifs d'influence (6) peuvent être commandés par zones en termes d'intensité transversalement à la bande fibreuse (1).

15. Dispositif selon la revendication 14, **caractérisé en ce que** la largeur de la zone d'au moins un dispositif d'influence (6) est inférieure à 50 mm, de préférence est inférieure à 25 mm.

16. Dispositif selon la revendication 12 ou 15, **caractérisé en ce que** l'on associe aux dispositifs d'influence (6) des unités de mesure du profil transversal d'humidité (7), qui agissent sur la commande des dispositifs d'influence (6).

17. Dispositif selon la revendication 16, **caractérisé en ce que** chaque dispositif d'influence (6) est à chaque fois suivi d'une unité de mesure du profil transversal d'humidité (7).

18. Dispositif selon la revendication 16 ou 17, **caractérisé en ce que** plusieurs unités de mesure du profil transversal d'humidité (7) sont prévues et **en ce que** l'on associe à chacune des unités de mesure du profil transversal d'humidité (7) un ou deux dispositifs d'influence (6).

19. Dispositif selon l'une quelconque des revendications 12 à 18, **caractérisé en ce qu'**au moins une caisse de soufflage de vapeur (9) pour réchauffer la bande fibreuse (1), pouvant être commandée par zones transversalement à la bande fibreuse (1), pour effectuer la déshydratation, est située dans une section de pressage (8) montée avant la section de séchage (2).

20. Dispositif selon l'une quelconque des revendications 12 à 19, **caractérisé en ce que** la calandre (4) se compose d'au moins trois rouleaux de lissage (10) qui forment par paire à chaque fois une fente de lissage (5), au moins un rouleau de lissage (10) étant chauffé et au moins un rouleau de lissage (10) étant réalisé avec une commande de flexion.

21. Dispositif selon l'une quelconque des revendications 12 à 20, **caractérisé en ce qu'**au moins essentiellement seulement un côté de la bande fibreuse (1) vient en contact avec des cylindres chauffés (3) et des dispositifs d'influence (6) sont associés à au moins essentiellement seulement ce côté de la bande fibreuse (1).

22. Dispositif selon la revendication 21, **caractérisé en ce que** dans le dernier tiers de la section de séchage (2), au moins à chaque fois un dispositif d'influence (6) est associé aux deux côtés de la bande fibreuse (1).

23. Dispositif selon l'une quelconque des revendications 12 à 21, **caractérisé en ce que** l'on associe aux deux côtés des dispositifs d'influence (6) et de préférence les deux côtés de la bande fibreuse (1) viennent en contact avec des cylindres chauffés (3).
